# EUROPÄISCHE PATENTSCHRIFT

(11) **EP 0 762 970 B1**
(45) Veröffentlichungstag und Bekanntmachung des Hinweises auf die Patenterteilung: **10.11.1999**
(21) Anmeldenummer: 94926839.5
(22) Anmeldetag: 16.08.1994
(51) Int. Cl.: B63C 11/08

(54) **VERFAHREN UND EINRICHTUNG ZUM ABLASSEN VON LUFT BZW. GAS AUS SCHWIMM- UND RETTUNGSWESTEN VON TAUCHERN**
PROCESS AND DEVICE FOR LETTING OUT AIR OR GAS FROM AIR OR LIFE JACKETS FOR DIVERS
PROCEDE ET DISPOSITIF PERMETTANT DE FAIRE SORTIR L'AIR OU LE GAZ CONTENU DANS DES BRASSIERES DE SECURITE ET GILETS DE SAUVETAGE DE PLONGEURS

(30) Priorität: 19.08.1993 DE 4327833; 16.07.1994 DE 4425223
(43) Veröffentlichungstag der Anmeldung: 19.03.1997
(73) Patentinhaber: GfT Gesellschaft für Tauchtechnik mbH & Co. KG, 45141 Essen (DE)
(72) Erfinder: KROMP, Thomas, D-45277 Essen (DE)
(86) Internationale Anmeldenummer: EP9402719
(87) Internationale Veröffentlichungsnummer: WO9505306

(56) Entgegenhaltungen:
- WO-A-92/13756
- US-A- 4 379 656
- US-A- 4 437 790

## Beschreibung

Die Erfindung betrifft ein Verfahren und eine Einrichtung zum Ablassen von Luft bzw. Gas aus Schwimm- und Rettungswesten von Tauchern, insbesondere von Gerätetauchern.

Die Betätigungselemente zum Ansteuern der Ventile zum Ein- und Auslassen von Luft bzw. Gas in und aus den Westen sind im leicht zu erreichenden Bereich derselben angeordnet und werden im allgemeinen durch Knopfdruck betätigt. Das Lufteinlaßventil wird hierzu mit Druckluft aus der Preßluftflasche versorgt. Durch Betätigung des Einlaßventiles wird dieses von der Sperrstellung in eine offene Position gesteuert, um nun der Druckluft den Weg in die Weste freizugeben und dadurch den Auftrieb des Tauchers zu erhöhen. In gleicher Weise wird das Auslaßventil geöffnet, um Luft aus der Weste austreten zu lassen und somit den Auftrieb zu verringern.

Nachteilig bei den bekannten Systemen ist, daß diese örtlich oberhalb des Luftvolumens in der Weste angebracht werden müssen, um sicherzustellen, daß die Luft entweichen kann und nicht gefangen wird ähnlich einer Luftblase unter einer Glocke, welche mit der Öffnung nach unten in das Wasser eingetaucht wird Ein weiterer Nachteil besteht bei den bekannten Luftauslaßventilen darin, daß bei geöffneter Stellung der Innenteil der Weste in direkter Verbindung mit dem den Taucher umgebenden Wasser ist, so daß je nach Konstruktion der Ventile eine kleinere oder größere Wassermenge in die Weste gelangen kann und damit das verfügbare Luftvolumen zum Einstellen des Auftriebes geringer wird.

Eine derartige Maßgabe ist in dem Lehrbuch Pady Diver Manual, Pady EU Services, Hettlingen, in dem Kapitel 1 auf Seite 21 im Abschnitt "Merkmale" beschrieben. Hier wird sogar noch ein separates Wasserablaßventil zur besseren Entleerung von eingedrungenem Wasser empfohlen. Des weiteren ist das Auslaßverhalten des bzw. der Ventile streng nichtlinear, d.h. abhängig von den Umgebungsbedingungen, womit die gewünschte Einstellung des Auftriebes in unverhältnismäßiger Weise erschwert wird.

Die US-A 4379656 zeigt ein Verfahren zum Ablassen von Luft aus Rettungswesten von Tauchern, bei welchem durch einen in etwa kontinuierlichen Ansaugvorgang Luftmengenanteile wie folgt aus dem Innenraum der Rettungsweste an das sie umgebende Medium abgegeben werden:

Beschrieben wird eine sogenannte "Coanda Pumping Action", die darauf beruht, daß ein einerseits mit dem Westeninnenraum und andererseits mit der Preßluftflasche verbundenes Ventil durch den Druck in der Preßluftflasche in zweierlei Hinsicht betätigt wird. Zum einen kann die am Ventil anstehende Druckluft durch Betätigen eines Verschlußelementes im Bereich der Auslaßvorrichtung unmittelbar in den Innenraum der Weste geleitet werden, wodurch eine Tariermöglichkeit geschaffen wird, die es dem Taucher erlaubt, aufzutauchen. Andererseits kann das Ventil eine solche Schaltstellung durch Betätigung eines Hebels einnehmen, daß nicht nur das Verschlußelement in eine Öffnungsposition geführt wird, sondern auch die im Innenraum der Rettungsweste vorhandene unter einem vorgegebenen Druck stehende Luft am Ventil ansteht. Infolge des am Ventil anstehenden höheren Druckes aus der Preßluftflasche werden Luftmengenanteile über das Ventil aus dem Innenraum der Rettungsweste in etwa kontinuierlich angesaugt, wobei sich der Vorgang des Ansaugens in einem Mitreißen der Luftmengenanteile infolge der gegebenen Druckdifferenzen am Ventil darstellt. Ein kontrollierter Ansaugvorgang, bei welchem stets definierte Luftmengenanteile je Zeiteinheit aus dem Innenraum der Rettungsweste entfernt werden können, ist durch dieses Verfahren nicht möglich, da sich das Druckverhältnis zwischen dem Innenraum der Rettungsweste und dem am Ventil anstehenden Druck aus der Preßluftflasche stets ändert. Somit kann zwar Luft aus dem Innenraum der Rettungsweste entfernt werden, wobei die nicht bestimmbare Menge jedoch erhebliche Gefahren für den Taucher mit sich bringt. Darüberhinaus besteht auch die Gefahr, daß infolge des zu betätigenden Verschlußelementes Wasser über das Ventil in den Bereich des Innenraumes der Rettungsweste gelangen kann, wodurch - wie bereits vorab beschrieben - das verfügbare Luftvolumen zum Einstellen des Auftriebes geringer wird.

Ziel der Erfindung ist es, ein Verfahren und eine Einrichtung zu konzipieren, mittels welchen durch Optimierung des Luftauslaßventiles die Sicherheit des Tauchers erhöht wird, wobei die örtliche Anordnung des Luftauslaßventiles beliebig sein soll. Des weiteren soll die direkte Verbindung des Westeninnenteiles über das geöffnete Auslaßventil mit dem Wasser vermieden werden, um somit zu verhindern, daß ungewollt Wasser in die Weste eindringt. Schließlich soll das Auslaßverhalten linearisiert werden, um das Einstellen des Auftriebes/Abtriebes zu vereinfachen.

Dieses Ziel wird bei dem erfindungsgemäßen Verfahren zum Ablassen von Luft bzw. Gas aus Schwimm- und Rettungswesten von Tauchern, insbesondere von Gerätetauchern, dadurch erreicht, daß eine vorgebbare Luftmenge bzw. vorgebbare Luftmengenanteile diskontinuierlich aus dem Innenraum der Schwimm- und Rettungsweste angesaugt, komprimiert und in das sie umgebende Medium verdrängt wird bzw. werden.

Dieses Ziel wird alternativ dadurch erreicht, daß die Luft durch eine als Pumpe wirkende, mechanisch durch eine motorische Einheit angetriebene, rotatorische Einheit angesaugt wird.

Vorteilhafte Weiterbildungen des erfindungsgemäßen Verfahrens gem. den nebengeordneten Hauptpatentansprüchen sind den zugehörigen Unteransprüchen zu entnehmen.

Die motorische Einheit wird vorzugsweise mit Druckluft aus dem Bereich des Inflatorschlauches versorgt. Bei diesem alternativen Verfahren wird somit der mit dem Rückschlagventil sowie dem Sperrventil und dem Vorsteuerkolben zusammenwirkende Kolben durch die Antriebs- und Förderelemente Motor und Pumpe ausgetauscht, wobei der Vorgang des Luftansaugens, Komprimierens und Verdrängens in seiner allgemeinen Form erhalten bleibt.

Das Ziel wird des weiteren durch eine Einrichtung zum Ablassen von Luft bzw. Gas aus Schwimm- und Rettungswesten von Tauchern, insbesondere von Gerätetauchern, erreicht mit mindestens einem mit der Schwimm- und Rettungsweste in Wirkverbindung stehenden Gehäuse, das mindestens ein Ventil beinhaltet, durch das ein mittels eines Betätigungselementes betätigbarer Kolben zwischen zwei Endlagen innerhalb eines Kolbenraumes bewegbar ist, der durch seine alternierende Bewegung in luftansaugender, luftkomprimierender sowie luftverdrängender Weise mindestens ein nachgeschaltetes Rückschlagventil sowie mindestens ein Sperrventil betätigt.

Vorteilhafte Weiterbildungen der erfindungsgemäßen Einrichtung sind den zugehörigen Unteransprüchen zu entnehmen.

Durch die Erfindung wird es nunmehr möglich, daß mittels eines Kolbens mit integriertem Rückschlagventil einerseits Luft aus dem Westeninnenraum in einen Kolbenraum angesaugt und im nächsten Arbeitstakt Luft aus dem Kolbenraum über ein weiteres nachgeschaltetes, als Rückschlagventil ausgebildetes, Sperrventil die Luft verdrängt und an das die Weste umgebende Medium abgegeben wird. Durch den Vorgang des Ansaugens der Luft aus dem Westeninnenraum wird die örtliche Anbringung des Luftauslaßventiles frei wählbar. Der Vorgang des Luftverdrängens aus dem Kolbenraum ermöglicht die Wahl eines kleineren Auslaßquerschnittes, was zur Folge hat, daß das komplette Ventil konstruktiv sehr klein ausgeführt werden kann. Aufgrund des verringerten Auslaßquerschnittes und der daraus resultierenden großen Strömungsgeschwindigkeit der austretenden Luft kann nun das Eintreten von Wasser in den Kolbenraum weitestgehend vermieden werden. Eventuell in den Kolbenraum eindringendes Wasser wird beim Arbeitstakt Verdrängen wieder herausgedrückt. Durch die Vorgänge des Ansaugens und Verdrängens der Luft über den Kolben wird mit jedem Arbeitstakt eine genau definierte Luftmenge aus dem Westeninnenraum gefördert, welche dem Produkt des Kolbenquerschnittes und dem Kolbenhub entspricht. Dies wird durch die nachstehende Formelableitung verifiziert:${\text{V}}_{\text{K}} {\text{=A}}_{\text{K}} {\text{x H}}_{\text{K}} \text{,}$ worin
V_{K}=Fördervolumen pro Arbeitstakt
A_{K} = Kolbenquerschnitt
H_{K}=Kolbenhub
${\text{A}}_{\text{K}} {\text{=d}}_{\text{K}} {\text{x d}}_{\text{K}} \text{x pi/4,}$ worin
d_{K}=Kolbendurchmesser

Der aus dem Westeninnenraum austretende Luftvolumenstrom Q ergibt sich aus dem Fördervolumen V_{K} multipliziert mit der Anzahl der Arbeitstakte pro Zeiteinheit bzw. mit der Frequenz f [Hz], mit welcher der Kolben betätigt wird.${\text{Q = V}}_{\text{K}} {\text{x f bzw. Q = A}}_{\text{K}} {\text{x H}}_{\text{K}} \text{x f.}$

Da der Kolbenquerschnitt A_{K} konstant ist und der Kolbenhub H_{K} sowie die Frequenz f über entsprechende Betätigungselemente einstellbar sind, ist der austretende Luftvolumenstrom exakt und unabhängig von Umgebungsbedingungen wie z.B. Druckverlust, Durchflußwiderstand, Viskosität und Temperatur einstellbar.

Die Kolbengeschwindigkeit kann einem weiteren Gedanken der Erfindung gemäß entsprechend einer Sinusfunktion gesteuert werden, so daß der Kolben weich in seine Endlagen einfährt und aufgrund der Reduzierung der Geschwindigkeiten bei Erreichen der Endlagen die Maximalgeschwindigkeit des Kolbens außerhalb der Endlagen hoch gewählt werden kann. Durch diese Maßgabe können Beschädigungen an Kolben und Gehäuse infolge zu hoher Endlagengeschwindigkeiten des Kolbens vermieden werden.

Vorzugsweise wird der Kolben in mindestens einer seiner beiden Endlagen, vorzugsweise jedoch in beiden Endlagen, über jeweils definierte Zeiten in bezug auf seine Geschwindigkeit auf den Wert 0 gesetzt, um das Ablassen der Luft optimal zu gewährleisten, so daß dynamische Einflüsse z.B. aufgrund von Massenträgheit des Rückschlagventiles und/oder des Sperrventiles zumindest verringert werden können.

Des weiteren besteht die Möglichkeit, daß der Kolben in mindestens einer seiner Endlagen das Rückschlagventil und/oder das Sperrventil mechanisch betätigt, so daß sich ein eventuell verbleibender Rest von Luftüberdruck oder Luftunterdruck abbauen kann.

Die Steuerung des Kolbens kann manuell oder automatisch mit einer Regelelektronik erfolgen. Die Betätigung kann unter Verwendung pneumatischer, hydraulischer oder elektromagnetischer Hilfsmittel herbeigeführt werden.

Eine nach dem vorbeschriebenen Verfahren gemäß Anspruch 2 arbeitende Einrichtung zum Ablassen von Luft bzw. Gas aus Schwimm- und Rettungswesten beinhaltet ein mit der Schwimm- und Rettungsweste in Wirkverbindung stehendes Gehäuse, das mindestens ein Ventil beinhaltet, durch das eine motorisch wirkende Einheit, die mit einer als Pumpe wirkenden rotatorischen Einheit verbunden ist, angetrieben wird, die wiederum über eine Leitung mit dem Innenraum der Schwimm- und Rettungsweste verbunden ist. Das Ventil ist hierbei ein 2/2 Proportionalwegeventil. Ferner ist eine mit einer Rechnereinheit in Wirkverbindung stehende Meßeinrichtung vorgesehen, die die Höhe des Luftvolumenstromes erfaßt.

Die Erfindung ist anhand eines Ausführungsbeispieles in der Zeichnung dargestellt und wird wie folgt beschrieben. Es zeigen:
- Figur 1:: Ventil in Ruhestellung
- Figur 2:: Ventil im Arbeitstakt Luft ansaugen
- Figur 3:: Ventil im Arbeitstakt Luft verdrängen
- Figur 4:: Schaltschema des Ventiles gemäß den Figuren 1 bis 3.
- Figur 5:: Alternatives Schaltschema zu Figur 4
- Figur 6:: Alternatives Schaltschema zu Figur 4 unter Verwendung motorischer und rotatorischer Einheiten

Die erfindungsgemäße Einrichtung 1 beinhaltet ein Gehäuse 2, das über eine Verschraubung 3 mit einer Weste 4 lösbar verbunden ist. Im Bereich des Gehäuses 2 sind unter anderem ein 4/2 Vorsteuerauslaßventil 5 sowie ein 2/2 Vorsteuereinlaßventil 6 angeordnet, die in diesem Beispiel beide als Proportionalwegeventile ausgebildet sind. Der die Ventile 5,6 aufnehmende Raum 7 ist druckdicht mittels eines Verschlußelementes 8 abgedichtet. Der hier nur angedeutete Westeninnenraum 9 steht im Bereich der Verschraubung 3 über eine entsprechende Ausnehmung 10 mit dem Gehäuseinnenraum 11 der Einrichtung 1 in Wirkverbindung, so daß gleiche Drücke herrschen. Innerhalb eines sich an den Gehäuseinnenraum 11 anschließenden Kolbenraumes 12 ist ein abgedichteter Kolben 13 angeordnet, der zwischen zwei Endlagen 14,15 hin und her bewegbar ist. Diese alternierende Bewegung des Kolbens 13 wird mittels eines in einem Pneumatikzylinder 16 angeordneten als Betätigungselement dienenden Vorsteuerkolbens 17 realisiert, dessen Kolbenstange 18 mit der zugehörigen Stirnfläche 19 des Kolbens 13 verbunden ist. Auf der dem Vorsteuerkolben 17 abgewandten Stirnseite 20 wirkt der Kolben 13 mit einem Rückschlagventil 21 zusammen, das sich über eine Druckfeder 22 an einem stationären Ventilsitz 23 abstützt. Auf der dem Kolbenraum 12 abgewandten Seite des Ventilsitzes 23 ist ein ebenfalls als Rückschlagventil ausgebildetes, jedoch in entgegengesetzter Richtung wirkendes Sperrventil 24 vorgesehen, das analog zu dem Rückschlagventil 21 mit einer Druckfeder 25 zusammenwirkt, die sich am rückwärtigen Wandabschnitt 26 einer Abschlußkappe 27 abstützt. Sowohl das Rückschlagventil 21 als auch das Sperrventil 24 sind über entsprechende Dichtungselemente 28,29 gegenüber den korrespondierenden Bauteilen, nämlich dem Kolben 13 und dem Ventilsitz 23, abgedichtet. Die den Kolbenraum 12 gegenüber dem Gehäuseinnenraum 11 abschließende Rückwand 30 weist Durchtrittsöffnungen 31 auf. Gleiches gilt für den Kolben 13, der ebenfalls mit Durchtrittsöffnungen 32 versehen ist, so daß der sich im Westeninnenraum 9 jeweils einstellende Druck in der Ruhestellung des Kolbens 13 auch an der Dichtung 28 des Rückschlagventiles 21 ansteht. Am Gehäuse 2 der Einrichtung 1 ist ein Anschluß 33 für einen hier nur angedeuteten Inflatorschlauch 34 vorgesehen, über welchen Druckluft von der nicht weiter dargestellten Preßluftflasche durch die Vorsteuerdruckluftzuleitung 35 dem Vorsteuereinlaßventil 6 zugeführt werden kann, das bei entsprechender Betätigung Luft in die Ausnehmung 11 und somit in den Westeninnenraum 9 einbringen kann. Dies ist im Bereich 36 angedeutet. Wie bereits angesprochen, ist das Vorsteuerauslaßventil 5 als 4/2-Wegeventil ausgebildet, wobei vier Anschlüsse und zwei Schaltstellungen realisierbar sind. Die beiden Ausgänge des Vorsteuerauslaßventiles 5 werden über die Zuleitungen 37,38 auf die Eingänge des Pneumatikzylinders 16 geführt, d.h. die Zuleitung 37 auf die Ringfläche zum Einfahren des Vorsteuerkolbens 17 und die Zuleitung 38 auf die Kolbenfläche zum Ausfahren des Vorsteuerkolbens 17. Infolge der festen Verbindung des Vorsteuerkolbens 17 mit dem Kolben 13 wird dieser in analoger Weise innerhalb des Kolbenraumes 12 zwischen den Endlagen 14 und 15 alternierend hin und her bewegt. In Ruhestellung des Vorsteuerauslaßventiles 5 ist der Druck hierbei auf die Ringfläche geleitet, so daß der Vorsteuerkolben 17 eingefahren ist und der Kolben 13 sich im unteren Totpunkt (Endlage 14) befindet. Bei Ansteuerung des Vorsteuerauslaßventiles 5 wird der Druck über die Leitung 38 auf die Kolbenfläche des Vorsteuerkolbens 17 geleitet, so daß derselbe ausfährt und den Kolben 13 gegen die Federkraft der Druckfeder 22 in Richtung des oberen Totpunktes (Endlage 15) bewegt. In gleicher Weise wird das Sperrventil 24 gegen die Federkraft der Druckfeder 25 ausgelenkt und vom Ventilsitz 23 abgehoben. Sofern in dieser Position Luft im Kolbenraum 12 vorhanden gewesen wäre, würde diese durch den mit einer konzentrischen Durchgangsbohrung 39 ausgerüsteten Ventilsitz 23 und die in der Abschlußkappe 27 vorhandenen Durchgangsöffnungen 40 an das die Weste 4 umgebende Medium abgegeben werden. Dem Vorsteuerauslaßventil 5 nachgeschaltet ist ein Rückschlagventil 62, durch welches das Eindringen von Wasser in den Raum 7 verhindert wird.

Figur 2 zeigt den Arbeitstakt des Ansaugens der Luft aus dem Westeninnenraum 9 in den Kolbenraum 12. Die Strömungsrichtung ist hierbei mit Pfeilen dargestellt. Das Vorsteuerauslaßventil 5 befindet sich in diesem Zustand in Ruhestellung, d.h. daß die Feder 46 desselben das Ventil 5 in eine Position drückt, das von der Vorsteuerdruckluftzuleitung 35 Druckluft über die Kreuzstellung des Ventiles 5 auf die Ringfläche des Pneumatikzylinders 16 geleitet wird und der Vorsteuerkolben 17 demzufolge einfährt, wodurch der Kolben 13 in Richtung der Endlage 14 bewegt wird. Das elektrisch stromlos geschaltete Vorsteuerauslaßventil 5 ist hierbei in einer solchen Position, daß der Druck in der Zuleitung 38 über die Abluftleitung 41 abgebaut werden kann, in welcher das in Figur 1 angesprochene Rückschlagventil 62 eingesetzt ist. Durch die Bewegung des Kolbens 13 in Richtung seiner Endlage 14 wird die Luft aus dem Westeninnenraum 9 über die Durchtrittsöffnungen 31 in der Rückwand 30 und die Durchtrittsöffnungen 32 im Kolben 13 sowie das nunmehr aufgrund des sich einstellenden Unterdruckes im Kolbenraum 12 abgehobene Rückschlagventil 21 in den Kolbenraum 12 gesaugt. Das Sperrventil 24 ist hierbei noch geschlossen, aufgrund des Unterdrukkes im Kolbenraum 12 relativ zum Druck des umgebenden Mediums und aufgrund der Vorspannung der Feder 25.

Figur 3 zeigt nun den Arbeitstakt des Verdrängens der Luft aus dem Kolbenraum 12. Auch hier ist die Strömungsrichtung durch Pfeile markiert. Das Vorsteuerauslaßventil 5 ist hierbei elektrisch angesteuert, d.h. in Durchlaßrichtung geschaltet, und zwar von der Vorsteuerdruckluftzuleitung 35 zu der Zuführleitung 38 bzw. auf den kolbenseitigen Eingang des Vorsteuerkolbens 17, wodurch der Kolben 13 gegen die Feder 22 ausgelenkt wird und die Luft im Kolbenraum 12 zunächst komprimiert wird, bis das Sperrventil 24 gegen die Kraft der Feder 25 öffnet und die Luft aus dem Kolbenraum 12 heraus durch die Durchgangsbohrung 39 im Ventilsitz 23 sowie die Durchgangsöffnungen 40 in der Kappe 27 in das die Weste 4 umgebende Medium abgegeben wird. Nachdem der Kolben 13 seinen oberen Totpunkt (Endlage 15) erreicht hat bzw. keine weitere Luft verdrängt wird, schließt das Sperrventil 24 aufgrund der Kraft der Feder 25. Der Luftvolumenstrom ergibt sich aus der Folge von einem oder mehreren Arbeitstakten. Soll wenig Luftvolumenstrom eingestellt werden, d.h. mit kleiner Arbeitstaktfrequenz gearbeitet werden, kann der Kolben 13 so lange in seinem oberen Totpunkt bleiben, bis der nächste Hub ausgeführt werden soll. Wahlweise kann der Kolben 13 auch in Ausgangsstellung gefahren werden, um dort bis zum nächsten Arbeitstakt in Ruhestellung zu verweilen. Am Rückschlagventil 21 ist ein axialer Ansatz 63 angeformt, dessen axiale Erstreckung in der Endlage 15 des Kolbens 13 bis über die Dichtung 29 hinaus geht. Dies dient dem Zweck, daß, sofern noch Druckluftanteile im Kolbenraum 12 vorhanden sein sollten und deren Druck nun geringer ist als die Kraft der Feder 25, das Sperrventil 24 wieder schließen würde, nunmehr jedoch auf der Stirnfläche 64 des Ansatzes aufsitzt, da der Kolben 13 noch nicht in die andere Richtung bewegt wird. Der Öffnungshub des Sperrventiles 24 relativ zum Ventilsitz 23 sowie des Rückschlagventiles 21 zum Kolben 13 wird vorzugsweise (nicht dargestellt) gemessen und die Umsteuerung des Vorsteuerkolbens 17 und somit des Kolbens 13 dementsprechend eingeleitet.

Figur 4 zeigt in schematische Darstellung das Schaltschema gemäß den Figuren 1 bis 3. Erkennbar sind die Rettungsweste 4 samt Westeninnenraum 9, das 2/2 Vorsteuereinlaßventil 6, das ein Proportional-Wegeventil ist, das 4/2 Vorsteuerauslaßventil 5, das ebenfalls ein Proportional-Wegeventil ist, der Pneumatikzylinder 16 samt Vorsteuerkolben 17, Kolbenstange 18 und Kolben 13, das Rückschlagventil 21 samt zugehöriger Feder 22, das ebenfalls als Rückschlagventil ausgebildete Sperrventil 24 samt zugehöriger Feder 25. Das Vorsteuereinlaßventil 6 wird über den Inflatoranschluß 33 und die Vorsteuerdruckluftzuleitung 35 beaufschlagt und endet im Bereich 36 des Westeninnenraumes 9. Durch Betätigung des Vorsteuereinlaßventiles 6 wird Druckluft in den Westeninnenraum 9 geleitet, wodurch der Auftrieb des hier nicht weiter dargestellten Tauchers erhöht wird. Über die Leitung 32 wird das Vorsteuerauslaßventil 5 beaufschlagt, wobei Druckluft über die Leitungen 37 bzw. 38 zum Kolbenraum bzw. zum Ringraum des Vorsteuerkolbens 17 geführt wird. In Abhängigkeit von der jeweiligen Strömungsrichtung wird der Vorsteuerkolben 17 und der damit verbundene Kolben 13 alternierend auf und ab bewegt, und zwar zwischen den jeweiligen Endlagen 14 und 15. In Abhängigkeit der bereits vorher dargelegten Ansaug-, Kompressions- und Verdrängungsphase wird Luft über die hier als Strich dargestellten Durchtrittsöffnungen 31 in den Kolbenraum 12 gesaugt, hier komprimiert und aus diesem heraus über die Durchgangsöffnungen 40 an das Umgebungsmedium abgegeben.

Figur 5 zeigt ein alternatives Schaltschema zu Figur 4. Anstelle des 4/2 Wegeventiles gemäß Figur 2 ist in Figur 5 lediglich ein 3/2 Wegeventil 43 vorgesehen, das über eine Leitung 44 kolbenbodenseitig auf den Vorsteuerkolben 17 einwirkt. Die Rückstellung des Vorsteuerkolbens 17 erfolgt in diesem Fall mittels einer entsprechend dimensionierten Rückstellfeder 45, sobald die Kolbenfläche des Pneumatikzylinders 16 drucklos gegen Abluft geschaltet ist. Ansonsten erfolgt die Steuerung wie bei dem 4/2 Wegeventil gemäß Figur 4.

Figur 6 zeigt ein zu Figur 5 alternatives Schaltschema, wobei abweichend zu den Figuren 1 bis 4 der Vorgang des Luftansaugens, Komprimierens und Verdrängens anders herbeigeführt wird. Die in dieser Figur dargestellten Bauteile können analog zu den Bauteilen gemäß den Figuren 1 bis 4 in dem Gehäuse 2 (hier nicht dargestellt) vorgesehen werden. Gleiches gilt für die Zufuhr von Druckluft aus dem Bereich des Inflatorschlauches 47, der hier lediglich angedeutet ist. Ferner sind folgende Bauteile schematisch dargestellt: die Weste 48, das Lufteinlaßventil 49, das über die Leitung 50 (Vorsteuerdruckluftzuleitung) mit dem Inflatorschlauch 47 verbunden ist; das als 2/2 Proportionalwegeventil ausgebildete Vorsteuerauslaßventil 51, das ebenfalls über eine Leitung 52 mit dem Inflatorschlauch 47 verbunden ist; eine motorisch wirkende Einheit 53; eine rotatorisch wirkende Pumpe 54, die über eine Welle 55 mit dem Motor 53 verbunden ist und über eine weitere Leitung 56 mit dem Innenraum 57 der Weste in Wirkverbindung steht. Bei dieser alternativen Lösungsform wird die motorisch wirkende Pneumatikeinheit 53 über das 2/2 Wegeproportionalventil 51 mit Druckluft beaufschlagt und dadurch in Drehbewegung versetzt. Die Drehbewegung der motorischen Einheit 53 wird nun genutzt, um die als Pumpe wirkende rotatorische Pneumatikeinheit 54 mechanisch über die Welle 55 anzutreiben, wodurch die Einheit 54 Luft über die Leitung 56 aus dem Westeninnenraum 57 ansaugt und diese über die Leitung 58, in die ein Rückschlagventil 59 eingesetzt ist, in das umgebende Medium verdrängt. Das Rückschlagventil 59 verhindert hierbei das Eindringen von Wasser in den Pumpenraum und somit auch in den Innenraum 57 der Weste 48. Die Höhe des Volumenstromes Q (m³/min) wird hierbei erfaßt, indem über eine Meßeinrichtung 60 die Drehzahl n (U/min) der Einheit 54 bzw. 53 gemessen wird und mit dem Fördervolumen VG (m³/U) der Einheit 54 multipliziert wird.$\text{Q = VG x n}$

Zur Erfassung der aus dem Westeninnenraum 57 angesaugten Luftmenge V kann entweder der Luftvolumenstrom über die Zeit mathematisch integriert werden ($\text{V = ∫ Q dt}$) oder durch direkte Erfassung der Anzahl der Umdrehungen der Einheit 54 über die Meßeinrichtung 60 und durch innerhalb einer Rechnereinheit 61 schrittweisen Summierung der pro Umdrehung geförderten Luftmenge der Einheit 54 die aktuell angesaugte Luftmenge erfaßt werden.

## Patentansprüche

1. Verfahren zum Ablassen von Luft bzw. Gas aus Schwimm- und Rettungswesten von Tauchern, insbesondere von Gerätetauchern, indem eine vorgebbare Luftmenge bzw. vorgebbare Luftmengenanteile diskontinuierlich aus dem Innenraum (9,57) der Schwimm- und Rettungsweste (4,48) angesaugt, komprimiert und in das sie umgebende Medium verdrängt wird bzw. werden.

2. Verfahren zum Ablassen von Luft bzw. Gas aus Schwimm- und Rettungswesten von Tauchern, insbesondere von Gerätetauchern, indem eine vorgebbare Luftmenge bzw. vorgebbare Luftmengenanteile kontinuierlich aus dem Innenraum (9,57) der Schwimm- und Rettungsweste (4,48) angesaugt, komprimiert und in das sie umgebende Medium verdrängt wird bzw. werden, dadurch gekennzeichnet, daß die Luft durch eine als Pumpe wirkende, mechanisch durch eine motorische Einheit (53) angetriebene rotatorische Einheit (54) angesaugt wird.

3. Verfahren nach Anspruch 1, dadurch gekennzeichnet, daß das Ansaugen, Komprimieren und Verdrängen der Luft taktweise mit vorgebbarer Frequenz erfolgt.

4. Verfahren nach einem der Ansprüche 1 oder 3, dadurch gekennzeichnet, daß der Vorgang des kombinierten Ansaugens, Komprimierens und Verdrängens der Luft mittels eines einen Kolben (13) zwischen zwei Endlagen (14,15) hin und her bewegenden Betätigungselementes (17) durchgeführt wird.

5. Verfahren nach einem der Ansprüche 3 oder 4, dadurch gekennzeichnet, daß die Endlagen (14,15) des Kolbens (13) durch mindestens einen Endschalter ermittelt werden.

6. Verfahren nach einem der Ansprüche 3 bis 5, dadurch gekennzeichnet, daß im Bereich der jeweiligen Endlage (14,15) des Kolbens (13) der Umschaltvorgang zur Richtungsumkehr des Kolbens (13) eingeleitet wird.

7. Verfahren nach einem der Ansprüche 3 bis 6, dadurch gekennzeichnet, daß der Kolben (13) mit einstellbarem Hub zwischen seinen Endlagen (14,15) bewegt wird.

8. Verfahren nach einem der Ansprüche 3 bis 7, dadurch gekennzeichnet, daß die Kolbengeschwindigkeit entsprechend einer Sinusfunktion gesteuert wird.

9. Verfahren nach einem der Ansprüche 3 bis 8, dadurch gekennzeichnet, daß der Kolben (13) in mindestens einer seiner Endlagen (14,15) über vorgebbare Zeiteinheiten in bezug auf seine Geschwindigkeit auf den Wert 0 gesetzt wird.

10. Verfahren nach einem der Ansprüche 3 bis 9, dadurch gekennzeichnet, daß der Öffnungshub des Rückschlagventils (21) und des Sperrventils (24) gemessen wird und in dieser Abhängigkeit die Umschaltvorgänge des Kolbens (13) gesteuert werden.

11. Verfahren nach einem der Ansprüche 3 bis 9, dadurch gekennzeichnet, daß die Taktfrequenz des Kolbens (13) durch ein Proportionalventil (5), insbesondere ein Proportional-Wegeventil, gesteuert wird.

12. Verfahren nach einem der Ansprüche 3 bis 11, dadurch gekennzeichnet, daß der jeweilige Hub des Kolbens (13) gemessen und mit einem vorgebbaren Sollhub verglichen wird.

13. Verfahren nach einem der Ansprüche 3 bis 12, dadurch gekennzeichnet, daß das Betätigungselement (17) mit dem Kolben (13) verbunden und durch das Proportionalventil (5) beaufschlagt wird.

14. Verfahren nach Anspruch 2, dadurch gekennzeichnet, daß die motorische Einheit (53) mit Druckluft, insbesondere aus dem Bereich des Inflatorschlauches (47), versorgt wird.

15. Verfahren nach Anspruch 14, dadurch gekennzeichnet, daß die Druckluft in Bezug auf die Höhe des Volumenstromes über ein Ventil (51) eingestellt wird.

16. Verfahren nach einem der Ansprüche 14 oder 15, dadurch gekennzeichnet, daß die Höhe des Volumenstromes über ein Proportionalwegeventil (51) stufenlos eingestellt wird.

17. Verfahren nach einem der Ansprüche 14 bis 16, dadurch gekennzeichnet, daß der Luftvolumenstrom errechnet wird und zwar durch Messung der Drehzahl der rotatorischen und/oder motorischen Einheit (54,53) und Multiplikation dieses Wertes mit dem Fördervolumen der Einheit (54).

18. Verfahren nach einem der Ansprüche 14 bis 16, dadurch gekennzeichnet, daß das angesaugte Luftvolumen rechnerisch ermittelt wird, indem der Luftvolumenstrom mathematisch über die Zeit integriert wird.

19. Verfahren nach einem der Ansprüche 14 bis 16, dadurch gekennzeichnet, daß das angesaugte Luftvolumen rechnerisch ermittelt wird, indem das pro Umdrehung geförderte Luftvolumen der Einheit (54) schrittweise direkt aufsummiert wird.

20. Einrichtung zum Ablassen von Luft bzw. Gas aus Schwimm- und Rettungswesten von Tauchern, insbesondere von Gerätetauchern, mit mindestens einem mit der Schwimm- und Rettungsweste (4) in Wirkverbindung stehenden Gehäuse (2), das mindestens ein Ventil (5) beinhaltet, durch das ein mittels eines Betätigungselementes (17) betätigbarer Kolben (13) zwischen zwei Endlagen (14,15) innerhalb eines Kolbenraumes (12) bewegbar ist, der durch seine alternierende Bewegung in luftansaugender, luftkomprimierender sowie luftverdrängender Weise mindestens ein nachgeschaltetes Rückschlagventil (21) sowie mindestens ein Sperrventil (24) betätigt.

21. Einrichtung nach Anspruch 20, dadurch gekennzeichnet, daß das Gehäuse (2) außerhalb der Schwimm- und Rettungsweste (4) vorgesehen und über einen Einlaßbereich (10,11) mit dem Westeninnenraum (9), insbesondere lösbar (3), verbunden ist.

22. Einrichtung nach Anspruch 20, dadurch gekennzeichnet, daß das Gehäuse (2) bzw. dessen wesentliche davon umschlossenen Bauteile im Bereich des Innenraumes der Schwimm- und Rettungsweste angeordnet ist bzw. sind.

23. Einrichtung nach einem der Ansprüche 20 bis 22, dadurch gekennzeichnet, daß am Gehäuse (2) ein Anschluß (33) für einen Inflatorschlauch (34) vorgesehen ist.

24. Einrichtung nach einem der Ansprüche 20 bis 23, dadurch gekennzeichnet, daß der Anschluß (33) über mindestens eine Vorsteuerdruckluftzuleitung (35) mit mindestens einem im Bereich des Gehäuses (2) vorgesehenen Vorsteuerauslaßventil (5) und/oder Vorsteuereinlaßventil (6) verbunden ist.

25. Einrichtung nach einem der Ansprüche 20 bis 24, dadurch gekennzeichnet, daß das Vorsteuerauslaßventil (5) ein 3/2 Wegeventil ist.

26. Einrichtung nach einem der Ansprüche 20 bis 24, dadurch gekennzeichnet, daß das Vorsteuerauslaßventil (5) ein 4/2 Wegeventil ist.

27. Einrichtung nach den Ansprüchen 25 oder 26, dadurch gekennzeichnet, daß das Vorsteuerauslaßventil (5) ein Proportionalwegeventil ist.

28. Einrichtung nach einem der Ansprüche 24 bis 27 dadurch gekennzeichnet, daß das Vorsteuerauslaßventil (5) über entsprechende Verbindungsleitungen (37,38) an einen Pneumatikzylinder (16) angeschlossen ist, der einen als Betätigungselement dienenden Vorsteuerkolben (17) beinhaltet, wobei eine der Zuleitungen (38) kolbenbodenseitig und die andere (37) kolbenringseitig vorgesehen ist.

29. Einrichtung nach Anspruch 28, dadurch gekennzeichnet, daß der Vorsteuerkolben (17) koaxial zum Kolben (13) angeordnet und mit diesem verbunden ist.

30. Einrichtung nach einem der Ansprüche 20 bis 29, dadurch gekennzeichnet, daß der Kolben (13) innerhalb des Kolbenraumes (12) zwischen einer Rückwand (30) und einem stationären Ventilsitz (23) bewegbar ist, wobei der Vorsteuerkolben (17) im Bereich der Rückwand (30) vorgesehen ist.

31. Einrichtung nach einem der Ansprüche 20 bis 30, dadurch gekennzeichnet, daß sowohl die Rückwand (30) als auch der Kolben (13) mit Durchtrittsöffnungen (31,32) versehen sind, wobei die Durchtrittsöffnungen (31) in der Rückwand (30) mit dem Innenraum (9) der Schwimm- und Rettungsweste (4) in Wirkverbindung stehen.

32. Einrichtung nach einem der Ansprüche 20 bis 31, dadurch gekennzeichnet, daß das Rückschlagventil (21) koaxial zum Kolben (13) vorgesehen und auf der dem Vorsteuerkolben (17) abgewandten Seite abgedichtet (28) an der korrespondierenden Stirnfläche des Kolbens (13) anliegt.

33. Einrichtung nach einem der Ansprüche 20 bis 32, dadurch gekennzeichnet, daß sich zwischen dem Rückschlagventil (21) und dem Ventilsitz (23) eine Feder, insbesondere eine Druckfeder (22) erstreckt.

34. Einrichtung nach einem der Ansprüche 20 bis 33, dadurch gekennzeichnet, daß der Ventilsitz (23) mit mindestens einer Durchgangsbohrung (39) versehen ist.

35. Einrichtung nach einem der Ansprüche 20 bis 34, dadurch gekennzeichnet, daß auf der dem Rückschlagventil (21) abgewandten Seite des Ventilsitzes (23) das ebenfalls als Rückschlagventil ausgebildete, jedoch in die entgegengesetzte Richtung wirkende Sperrventil (24) angeordnet ist.

36. Einrichtung nach Anspruch 35, dadurch gekennzeichnet, daß das Sperrventil (24) koaxial zum Kolben (13) bzw. zum Rückschlagventil (21) vorgesehen ist und abgedichtet (29) an der korrespondierenden Stirnseite des Ventilsitzes (23) anliegt.

37. Einrichtung nach einem der Ansprüche 35 oder 36, dadurch gekennzeichnet, daß zwischen dem Sperrventil (24) und einem das Gehäuse (2) abschließenden Wandabschnitt (26) eine Feder, insbesondere eine Druckfeder (25), angeordnet ist.

38. Einrichtung nach einem der Ansprüche 20 bis 37, dadurch gekennzeichnet, daß der Kolben (13) in seinen Endlagen (14,15) das Rückschlagventil (21) und/oder das Sperrventil (24) mechanisch betätigt.

39. Einrichtung nach Anspruch 38, dadurch gekennzeichnet, daß im Bereich des Rückschlagventiles (21) ventilsitzseitig ein in axialer Richtung sich erstreckender koaxialer Ansatz (63) vorgesehen ist, der durch die koaxiale Durchgangsbohrung (39) im Ventilsitz (23) hindurchtritt und in der Endlage des Kolbens (13) das Sperrventil (24) bis zur Beendigung des Verdrängungsvorganges in vom Ventilsitz (23) abgehobener Position hält.

40. Einrichtung nach einem der Ansprüche 20 bis 39, dadurch gekennzeichnet, daß der Wandabschnitt (36) mit mindestens einer Durchgangsöffnung (40) versehen ist.

41. Einrichtung nach einem der Ansprüche 20 bis 40, dadurch gekennzeichnet, daß der Wandabschnitt (26) durch eine lösbar mit dem Gehäuse (2) verbindbare Abschlußkappe (27) gebildet ist.

42. Einrichtung nach einem der Ansprüche 20 bis 41, gekennzeichnet durch ein Lufteinlaßventil (6), insbesondere ein 2/2 Wegeventil, das einerseits an die Vorsteuerdruckluftzuleitung (35) angeschlossen und andererseits über eine weitere Leitung (36) mit dem Innenraum (9) der Schwimm- und Rettungsweste (4) verbunden ist.

43. Einrichtung nach einem der Ansprüche 20 bis 42, dadurch gekennzeichnet, daß einer der Ausgänge des Vorsteuerauslaßventiles (5), mit dem die Schwimm- und Rettungsweste (4) umgebenden Medium über eine weitere Leitung (41) verbunden ist.

44. Einrichtung nach einem der Ansprüche 20 bis 43, dadurch gekennzeichnet, daß das Vorsteuereinlaßventil (6) und/oder das Vorsteuerauslaßventil (5) durch eine im Bereich der Schwimm- und Rettungsweste (4) vorgesehene Regelelektronik ansteuerbar ist bzw. sind.

45. Einrichtung zum Ablassen von Luft bzw. Gas aus Schwimm- und Rettungswesten von Tauchern, zur Durchführung des Verfahrens nach Anspruch 2, gekennzeichnet durch mindestens ein mit der Schwimm- und Rettungsweste (48) in Wirkverbindung stehendes Gehäuse, das mindestens ein Ventil (51,49) beinhaltet, durch das eine motorisch wirkende Einheit (53), die mit einer als Pumpe wirkenden rotatorischen Einheit (54) verbunden ist, angetrieben wird, die wiederum über eine Leitung (56) mit dem Innenraum (57) der Schwimm- und Rettungsweste (48) verbunden ist.

46. Einrichtung nach Anspruch 45, dadurch gekennzeichnet, daß das Ventil (51) ein 2/2 Proportionalwegeventil ist, das über eine Vorsteuerdruckluftzuleitung (52) mit dem Inflatorschlauch (47) in Wirkverbindung steht.

47. Einrichtung nach einem der Ansprüche 45 oder 46, dadurch gekennzeichnet, daß am Ausgang der rotatorischen Einheit (54) ein Rückschlagventil (59) vorgesehen ist.

48. Einrichtung nach einem der Ansprüche 45 bis 47, gekennzeichnet durch eine Meßeinrichtung (60) zur Erfassung der Drehzahl der motorischen oder rotatorischen Einheit (53,54).

49. Einrichtung nach einem der Ansprüche 45 bis 48, dadurch gekennzeichnet, daß die Meßeinrichtung (60) mit einer Rechnereinheit (61) verbunden ist.

## Claims

1. Method for letting out air or gas from air and life jackets for divers, in particular for scuba divers in which method a predeterminable volume of air or predeterminable air volume fractions is/are discontinuously sucked out of the inner chamber (9, 57) of the air and life jacket (4, 48) compressed and displaced into the medium surrounding the vest.

2. Method for letting out air or gas from air and life jackets for divers, in particular for scuba divers in which method a predeterminable volume of air or predeterminable air volume fractions is/are continuously sucked out of the inner chamber (9, 57) of the air and life jacket (4, 48) compressed and displaced into the medium surrounding the vest, characterized in that the air is sucked out by a rotary unit (54) which acts as a pump and is driven mechanically by a motive unit (53).

3. Method according to Claim 1, characterized in that the suction, compression and displacement of the air takes place cyclically with a predeterminable frequency.

4. Method according to one of Claims 1 or 3, characterized in that the combined operation of suction, compression and displacement of the air is carried out by means of an actuating element (17) which moves a piston (13) in a reciprocating manner between two limit positions (14, 15).

5. Method according to one of Claims 3 or 4, characterized in that the limit positions (14, 15) of the piston (13) are determined by at least one limit switch.

6. Method according to one of Claims 3 to 5, characterized in that the switch-over operation for reversing the direction of the piston (13) is initiated in the area of the respective limit position (14, 15) of the piston (13).

7. Method according to one of Claims 3 to 6, characterized in that the piston (13) is moved with an adjustable stroke between its limit positions (14, 15).

8. Method according to one of Claims 3 to 7, characterized in that the piston speed is controlled in accordance with a sine function.

9. Method according to one of Claims 3 to 8, characterized in that the piston (13), in at least one of its limit positions (14, 15), is set over predeterminable time units to the value 0 with regard to its speed.

10. Method according to one of Claims 3 to 9, characterized in that the opening travel of the non-return valve (21) and of the shut-off valve (24) is measured, and the change-over operations of the piston (13) are controlled as a function of this measurement.

11. Method according to one of Claims 3 to 9, characterized in that the cycle frequency of the piston (13) is controlled by a proportional valve (5), in particular a proportional directional control valve.

12. Method according to one of Claims 3 to 11, characterized in that the current stroke of the piston (13) is measured and compared with a predeterminable desired stroke.

13. Method according to one of Claims 3 to 12, characterized in that the actuating element (17) is connected to the piston (13) and is acted on by the proportional valve (5).

14. Method according to Claim 2, characterized in that the motive unit (53) is supplied with compressed air, in particular from the area of the inflater hose (47).

15. Method according to Claim 14, characterized in that the level of the volumetric flow rate of the compressed air is set by means of a valve (51).

16. Method according to one of Claims 14 or 15, characterized in that the level of the volumetric flow rate is set in a continuously variable manner by means of a proportional directional control valve (51).

17. Method according to one of Claims 14 to 16, characterized in that the air volumetric flow rate is calculated, specifically by measuring the rotational speed of the rotary and/or motive unit (54, 53) and multiplying this value by the delivery volume of the unit (54).

18. Method according to one of Claims 14 to 16, characterized in that the volume of air sucked out is determined by calculation, by mathematical integration of the air volumetric flow rate over time.

19. Method according to one of Claims 14 to 16, characterized in that the volume of air sucked out is determined by calculation, by directly adding the volume of air delivered per revolution of the unit (54) in a stepwise manner.

20. Device for letting out air or gas from air and life jackets for divers, in particular for scuba divers, having at least one housing (2) which is in active communication with the air and life jacket (4) and contains at least one valve (5), by means of which a piston (13), which can be actuated by means of an actuating element (17), can be moved between two limit positions (14, 15) inside a piston chamber (12), which piston, by means of its alternating movement, actuates at least one downstream non-return valve (21) and at least one shut-off valve (24) in an air-sucking, air-compressing and air-displacing manner.

21. Device according to Claim 20, characterized in that the housing (2) is provided outside the air and life jacket (4) and is connected to the inner chamber (9) of the jacket, in particular in a detachable manner (3), via an inlet area (10, 11).

22. Device according to Claim 20, characterized in that the housing (2), or its essential components which it surrounds, is/are arranged in the area of the inner chamber of the air and life jacket.

23. Device according to one of Claims 20 to 22, characterized in that a port (33) for an inflater hose (34) is provided on the housing (2).

24. Device according to one of Claims 20 to 23, characterized in that the port (33) is connected, via at least one pilot compressed-air feed line (35), to at least one pilot discharge valve (5) and/or pilot admission value (6) provided in the area of the housing (2).

25. Device according to one of Claims 20 to 24, characterized in that the pilot discharge valve (5) is a three/two-way valve.

26. Device according to one of Claims 20 to 24, characterized in that the pilot discharge valve (5) is a four/two-way valve.

27. Device according to Claims 25 or 26, characterized in that the pilot discharge valve (5) is a proportional directional control valve.

28. Device according to one of Claims 24 to 27, characterized in that the pilot discharge valve (5) is connected, via corresponding connection lines (37, 38), to a pneumatic cylinder (16) which contains a pilot piston (17) which serves as the actuating element, one of the feed lines (38) being provided on the piston base side and the other (37) being provided on the piston ring side.

29. Device according to Claim 28, characterized in that the pilot piston (17) is arranged coaxially with respect to the piston (13) and is connected to the latter.

30. Device according to one of Claims 20 to 29, characterized in that the piston (13) can move inside the piston chamber (12) between a rear wall (30) and a stationary valve seat (23), the pilot piston (17) being provided in the area of the rear wall (30).

31. Device according to one of Claims 20 to 30, characterized in that both the rear wall (30) and the piston (13) are provided with passage openings (31, 32), the passage openings (31) in the rear wall (30) being in active communication with the inner chamber (9) of the air and life jacket (4).

32. Device according to one of Claims 20 to 31, characterized in that the non-return valve (21) is provided coaxially with respect to the piston (13) and, on the side which is remote from the pilot piston (17) bears in a sealed manner (28) against the corresponding end face of the piston (13).

33. Device according to one of Claims 20 to 32, characterized in that a spring, in particular a compression spring (22), extends between the non-return valve (21) and the valve seat (23).

34. Device according to one of Claims 20 to 33, characterized in that the valve seat (23) is provided with at least one passage bore (39).

35. Device according to one of Claims 20 to 34, characterized in that the shut-off valve (24) is arranged on that side of the valve seat (23) which is remote from the non-return valve (21), which shut-off valve (24) is likewise designed as a non-return valve but acts in the opposite direction.

36. Device according to Claim 35, characterized in that the shut-off valve (24) is provided coaxially with respect to the piston (13) and with respect to the non-return valve (21) and bears in a sealed manner (29) against the corresponding end side of the valve seat (23).

37. Device according to one of Claims 35 or 36, characterized in that a spring, in particular a compression spring (25), is arranged between the shut-off valve (24) and a wall section (26) which closes off the housing (2).

38. Device according to one of Claims 20 to 37, characterized in that the piston (13), in its limit positions (14, 15), mechanically actuates the non-return valve (21) and/or the shut-off valve (24).

39. Device according to Claim 38, characterized in that in the area of the non-return valve (21), on the valve seat side, there is a coaxial stop (63) which extends in the axial direction, passes through the coaxial passage bore (39) in the valve seat (23) and, in the limit position of the piston (13), holds the shut-off valve (24) in its position in which it is lifted off the valve seat (23) until the end of the displacement operation.

40. Device according to one of Claims 20 to 39, characterized in that the wall section (36) is provided with at least one passage opening (40).

41. Device according to one of Claims 20 to 40, characterized in that the wall section (26) is formed by a closure cap (27) which can be releasably connected to the housing (2).

42. Device according to one of Claims 20 to 41, characterized by an air admission valve (6), in particular a two/two-way valve, which is connected, on the one hand, to the pilot compressed-air feed line (35) and, on the other hand, to the inner chamber (9) of the air and life jacket (4) via a further line (36).

43. Device according to one of Claims 20 to 42, characterized in that one of the outlets of the pilot discharge valve (5) is connected to the medium surrounding the air and life jacket (4) via a further line (41).

44. Device according to one of Claims 20 to 43, characterized in that the pilot admission valve (6) and/or the pilot discharge valve (5) can be controlled by means of an electronic control unit provided in the area of the air and life jacket (4).

45. Device for letting out air or gas from air and life jackets for divers, for carrying out the method according to Claim 2, characterized by at least one housing which is in active communication with the air and life jacket (48) and contains at least one valve (51, 49), by means of which a motively acting unit (53), which is connected to a rotary unit (54) acting as a pump, is driven, which rotary unit is in turn connected to the inner chamber (57) of the air and life jacket (48) via a line (56).

46. Device according to Claim 45, characterized in that the valve (51) is a two/two proportional directional control valve which is in active communication with the inflater hose (47) via a pilot compressed-air feed line (52).

47. Device according to one of Claims 45 or 46, characterized in that a non-return valve (59) is provided at the outlet of the rotary unit (54).

48. Device according to one of Claims 45 to 47, characterized by a measuring device (60) for detecting the rotational speed of the motive or rotary unit (53, 54).

49. Device according to one of Claims 45 to 48, characterized in that the measuring device (60) is connected to a computer unit (61).

## Revendications

1. Procédé pour l'évacuation d'air ou, selon le cas, de gaz hors de gilets de plongée et de sauvetage de plongeurs, en particulier de plongeurs munis d'appareils, dans lequel une quantité d'air pouvant être prédéterminée ou, selon le cas, des fractions d'une quantité d'air pouvant être prédéterminées est ou, selon le cas, sont aspirée(s) de manière discontinue de l'espace intérieur (9, 57) du gilet de plongée et de sauvetage (4, 48), comprimée(s) et expulsée(s) dans le milieu ambiant qui l'entoure.

2. Procédé pour l'évacuation d'air ou, selon le cas, de gaz hors de gilets de plongée et de sauvetage de plongeurs, en particulier de plongeurs munis d'appareils, dans lequel une quantité d'air pouvant être prédéterminée ou, selon le cas, des fractions d'une quantité d'air pouvant être prédéterminées est ou, selon le cas, sont aspirée(s) de manière continue de l'espace intérieur (9, 57) du gilet de plongée et de sauvetage (4, 48), comprimée(s) et expulsée(s) dans le milieu ambiant qui l'entoure, caractérisé en ce que l'air est aspiré par une unité rotative (54) fonctionnant à la manière d'une pompe et entraîné mécaniquement par une unité motrice (53).

3. Procédé suivant la revendication 1, caractérisé en ce que l'aspiration, la compression et l'expulsion de l'air se produisent de manière cyclique à une fréquence pouvant être prédéterminée.

4. Procédé suivant l'une quelconque des revendications 1 ou 3, caractérisé en ce que le processus d'aspiration, de compression et d'expulsion combinées de l'air est réalisé au moyen d'un élément d'actionnement (17) déplaçant un piston (13) d'avant en arrière entre deux fins de course (14, 15).

5. Procédé suivant l'une quelconque des revendications 3 ou 4, caractérisé en ce que les fins de course (14, 15) du piston (13) sont déterminées au moyen d'au moins un commutateur de fin de course.

6. Procédé suivant l'une quelconque des revendications 3 à 5, caractérisé en ce que le procédé de commutation en vue de l'inversion de direction du piston (13) est amorcé dans la zone de la fin de course respective (14, 15) du piston (13).

7. Procédé suivant l'une quelconque des revendications 3 à 6, caractérisé en ce que le piston (13) est déplacé entre ses fins de course (14, 15) avec une course réglable.

8. Procédé suivant l'une quelconque des revendications 3 à 7, caractérisé en ce que la vitesse du piston est commandée d'après une fonction sinusoïdale.

9. Procédé suivant l'une quelconque des revendications 3 à 8, caractérisé en ce que le piston (13) est placé à la valeur 0 dans au moins l'une de ses fins de course (14, 15) par le biais d'intervalles de temps pouvant être prédéterminés par rapport à sa vitesse.

10. Procédé suivant l'une quelconque des revendications 3 à 9, caractérisé en ce que la course d'ouverture du clapet de retenue (21) et du clapet antiretour (24) est mesurée et en ce que les processus de commutation du piston (13) sont commandés en fonction de cette mesure.

11. Procédé suivant l'une quelconque des revendications 3 à 9, caractérisé en ce que la fréquence de cycle du piston (13) est commandée au moyen d'une soupape proportionnelle (5), en particulier une soupape de distribution proportionnelle.

12. Procédé suivant l'une quelconque des revendications 3 à 11, caractérisé en ce que la course respective du piston (13) est mesurée et comparée à une course de consigne pouvant être prédéterminée.

13. Procédé suivant l'une quelconque des revendications 3 à 12, caractérisé en ce que l'élément d'actionnement (17) est relié avec le piston (13) et admis au moyen de la soupape proportionnelle (5).

14. Procédé suivant la revendication 2, caractérisé en ce que l'unité motrice (53) est alimentée en air comprimé, en particulier à partir de la zone de la conduite de gonflage (47).

15. Procédé suivant la revendication 14, caractérisé en ce que l'air comprimé est réglé en fonction de la hauteur du débit volumique au moyen d'une soupape (51).

16. Procédé suivant l'une quelconque des revendications 14 ou 15, caractérisé en ce que la hauteur du débit volumique est réglée sans à-coups au moyen d'une soupape de distribution proportionnelle (51).

17. Procédé suivant l'une quelconque des revendications 14 à 16, caractérisé en ce que le débit volumique d'air est calculé par la mesure de la vitesse de rotation de l'unité rotative et/ou motrice (54, 53) et la multiplication de cette valeur par le volume déplacé de l'unité (54).

18. Procédé suivant l'une quelconque des revendications 14 à 16, caractérisé en ce que le volume d'air aspiré est déterminé par un calcul en ce que le débit volumique d'air est intégré mathématiquement dans le temps.

19. Procédé suivant l'une quelconque des revendications 14 à 16, caractérisé en ce que le volume d'air aspiré est déterminé par un calcul, en ce que le volume d'air de l'unité (54) déplacé par une révolution est directement additionné étape par étape.

20. Dispositif d'évacuation d'air ou, selon le cas, de gaz hors de gilets de plongée et de sauvetage de plongeurs, en particulier de plongeurs munis d'appareils, comprenant au moins un logement (2) en relation d'action avec le gilet de plongée et de sauvetage (4), qui inclut au moins une soupape (5) au moyen de laquelle un piston (13) pouvant être actionné au moyen d'un élément d'actionnement (17) est mobile entre deux fins de course (14, 15) à l'intérieur d'une zone de piston (12), lequel actionne au moins un clapet de retenue monté en aval (21) ainsi qu'au moins un clapet antiretour (24) d'une manière aspirant l'air, comprimant l'air et expulsant l'air du fait de son mouvement de va-et-vient.

21. Dispositif suivant la revendication 20, caractérisé en ce que le logement (2) est prévu à l'extérieur du gilet de plongée et de sauvetage (4) et est relié avec l'espace intérieur du gilet (9), en particulier de manière détachable (3), par l'intermédiaire d'une zone d'admission (10, 11).

22. Dispositif suivant la revendication 20, caractérisé en ce que le logement (2) ou, selon le cas, les composantes essentielles qu'il entoure est ou, selon le cas, sont agencé(es) dans la zone de l'espace intérieur du gilet de plongée et de sauvetage.

23. Dispositif suivant l'une quelconque des revendications 20 à 22, caractérisé en ce qu'un raccordement (33) pour une conduite de gonflage (34) est prévu sur le logement (2).

24. Dispositif suivant l'une quelconque des revendications 20 à 23, caractérisé en ce que le raccordement (33) est relié avec au moins une soupape pilote d'évacuation (5) et/ou une soupape pilote d'admission (6) agencée dans la zone du logement (2) au moyen d'au moins une conduite pilote d'amenée d'air comprimé (35).

25. Dispositif suivant l'une quelconque des revendications 20 à 24, caractérisé en ce que la soupape pilote d'évacuation (5) est une soupape de distribution 3/2.

26. Dispositif suivant l'une quelconque des revendications 20 à 24, caractérisé en ce que la soupape pilote d'évacuation (5) est une soupape de distribution 4/2.

27. Dispositif suivant la revendication 25 ou 26, caractérisé en ce que la soupape pilote d'évacuation (5) est une soupape de distribution proportionnelle.

28. Dispositif suivant l'une quelconque des revendications 24 à 27, caractérisé en ce que la soupape pilote d'évacuation (5) est reliée à un cylindre pneumatique (16) au moyen de conduites de raccordement correspondantes (37, 38), lequel cylindre contient un piston pilote (17) faisant office d'élément d'actionnement, l'une des conduites (38) étant agencée du côté de la tête du piston et l'autre (37) du côté du segment du piston.

29. Dispositif suivant la revendication 28, caractérisé en ce que le piston pilote (17) est agencé de façon coaxiale avec le piston (13) et relié avec celui-ci.

30. Dispositif suivant l'une quelconque des revendications 20 à 29, caractérisé en ce que le piston (13) est mobile à l'intérieur de la zone de piston (12) entre une paroi arrière (30) et un siège de soupape stationnaire (23), le piston pilote (17) étant agencé dans la zone de la paroi arrière (30).

31. Dispositif suivant l'une quelconque des revendications 20 à 30, caractérisé en ce qu'à la fois la paroi arrière (30) et le piston (13) sont pourvus d'ouvertures de pénétration (31, 32), les ouvertures de pénétration (31) dans la paroi arrière (30) se trouvant en relation d'action avec l'espace intérieur (9) du gilet de plongée et de sauvetage (4).

32. Dispositif suivant l'une quelconque des revendications 20 à 31, caractérisé en ce que le clapet de retenue (21) est agencé de manière coaxiale avec le piston (13) et prend appui de façon étanche (28) sur la face orientée en opposition au piston pilote (17) sur la face avant correspondante du piston (13).

33. Dispositif suivant l'une quelconque des revendications 20 à 32, caractérisé en ce qu'un ressort, en particulier un ressort de pression (22), s'étend entre le clapet de retenue (21) et le siège de soupape (23).

34. Dispositif suivant l'une quelconque des revendications 20 à 33, caractérisé en ce que le siège de soupape (23) est pourvu d'au moins une forure de passage (39).

35. Dispositif suivant l'une quelconque des revendications 20 à 34, caractérisé en ce que le clapet antiretour (24), également réalisé en tant que clapet de retenue mais agissant toutefois dans la direction opposée, est agencé sur la face orientée en opposition au clapet de retenue (21) du siège de soupape (23).

36. Dispositif suivant la revendication 35, caractérisé en ce que le clapet antiretour (24) est agencé de façon coaxiale avec le piston (13) ou, selon le cas, le clapet de retenue (21) et prend appui de manière étanche (29) sur la face avant correspondante du siège de soupape (23).

37. Dispositif suivant l'une quelconque des revendications 35 ou 36, caractérisé en ce qu'un ressort, en particulier un ressort de pression (25), est agencé entre le clapet antiretour (24) et une section de paroi (26) obturant le logement (2).

38. Dispositif suivant l'une quelconque des revendications 20 à 37, caractérisé en ce que le piston (13) actionne mécaniquement le clapet de retenue (21) et/ou le clapet antiretour (24) dans ses fins de course (14, 15).

39. Dispositif suivant la revendication 38, caractérisé en ce qu'une saillie coaxiale (63) s'étendant en direction axiale est prévue dans la zone du clapet de retenue (21) du côté du siège de soupape, laquelle pénètre dans le siège de soupape (23) à travers la forure de passage coaxiale (39) et maintient le clapet antiretour (24) dans la position écartée du siège de soupape (23) dans la fin de course du piston (13) jusqu'au terme du processus d'expulsion.

40. Dispositif suivant l'une quelconque des revendications 20 à 39, caractérisé en ce que la section de paroi (36) est pourvue d'au moins une forure de passage (40).

41. Dispositif suivant l'une quelconque des revendications 20 à 40, caractérisé en ce que la section de paroi (26) est formée par un couvercle d'obturation (27) pouvant être relié de manière détachable au logement (2).

42. Dispositif suivant l'une quelconque des revendications 20 à 41, caractérisé par une soupape d'admission d'air (6), en particulier une soupape de distribution 2/2, qui est raccordée d'un côté à la conduite pilote d'amenée d'air comprimé (35) et de l'autre côté à l'espace intérieur (9) du gilet de plongée et de sauvetage (4) par le biais d'une conduite supplémentaire (36).

43. Dispositif suivant l'une quelconque des revendications 20 à 42, caractérisé en ce que l'une des sorties de la soupape pilote d'évacuation (5) est reliée au milieu ambiant entourant le gilet de plongée et de sauvetage (4) au moyen d'une conduite supplémentaire (41).

44. Dispositif suivant l'une quelconque des revendications 20 à 43, caractérisé en ce que la soupape pilote d'admission (6) et/ou la soupape pilote d'évacuation (5) peut ou, selon le cas, peuvent être commandée(s) au moyen d'un système électronique de réglage prévu dans la zone du gilet de plongée et de sauvetage (4).

45. Dispositif pour l'évacuation d'air ou, selon le cas, de gaz hors de gilets de plongée et de sauvetage de plongeurs pour la réalisation du procédé suivant la revendication 2, caractérisé par au moins un logement se trouvant en relation d'action avec le gilet de plongée et de sauvetage (48), qui contient au moins une soupape (51, 49) au moyen de laquelle est entraîné une unité faisant office de moteur (53), qui est relié à une unité rotative faisant office de pompe (54), qui est à son tour relié à l'espace intérieur (57) du gilet de plongée et de sauvetage (48) par le biais d'une conduite (56).

46. Dispositif suivant la revendication 45, caractérisé en ce que la soupape (51) est une soupape de distribution proportionnelle 2/2 qui se trouve en relation d'action avec la conduite de gonflage (47) par le biais d'une conduite pilote d'amenée d'air comprimé (52).

47. Dispositif suivant l'une quelconque des revendications 45 ou 46, caractérisé en ce qu'un clapet de retenue (59) est prévu à la sortie de l'unité rotative (54).

48. Dispositif suivant l'une quelconque des revendications 45 à 47, caractérisé par un dispositif de mesure (60) destiné à déterminer la vitesse de rotation de l'unité motrice ou rotative (53, 54).

49. Dispositif suivant l'une quelconque des revendications 45 à 48, caractérisé en ce que le dispositif de mesure (60) est relié à une unité de calcul (61).
